# EUROPÄISCHE PATENTSCHRIFT

(11) **EP 0 003 597 B1**
(45) Veröffentlichungstag und Bekanntmachung des Hinweises auf die Patenterteilung: **22.07.1981**
(21) Anmeldenummer: 79100360.1
(22) Anmeldetag: 08.02.1979
(51) Int. Cl.: B65B 57/10, B07C 5/16

(54) **Verfahren und Vorrichtung zum Kontrollieren von verschlossenen Packungen auf Vollständigkeit des Inhaltes**
Method and device for inspecting unopened packages in respect of the completeness of contents
Procédé et dispositif pour contrôler les emballages fermés quant à l'integralité de leur contenu

(30) Priorität: 15.02.1978 DE 2806281
(43) Veröffentlichungstag der Anmeldung: 22.08.1979
(73) Patentinhaber: HOECHST AKTIENGESELLSCHAFT, 65926 Frankfurt am Main (DE)
(72) Erfinder: Grimminger, Hermann, Dr., D-6238 Hofheim am Taunus (DE); Reimer, Hans-Joachim, D-6233 Kelkheim (Taunus) (DE)

## Beschreibung

Die Erfindung betrifft ein Verfahren und eine Vorrichtung zum Kontrollieren von verschlossenen Packungen auf Vollständigkeit des Inhaltes, der aus mehreren über das Packungsvolumen verteilten Füllelementen besteht, wobei diese Füllelemente in der Packung nicht fixiert sind, wenn eines oder mehrere der Füllelemente fehlen.

Beim Verpacken, insbesondere beim maschinellen Verpacken wird der Inhalt der Packung mit optimaler Geschwindigkeit eingelegt bzw. eingeschoben. Unmittelbar nach diesem Vorgang wird die Packung verschlossen. Bedingt durch die hohe Abpackgeschwindigkeit, insbesondere bei modernen Verpackungsstraßen, sind fehlerhafte Abläufe nicht zu vermeiden, wodurch es oft zu unvollständigem Packungsinhalt kommt.

Es ist bekannt, die Vollständigkeit der Packung durch Wiegen zu ermitteln. Diese Methode hat da ihre Grenzen, wo das Gewicht des fehlenden Packungsinhaltes innerhalb der Gewichtsstreuung des Verpackungsmaterials und des übrigen Packungsinhaltes liegt, wie das z. B. bei kartonverpackten Glasflaschen mit Dosierlöffeln als fehlender Packungsinhalt der Fall sein kann.

Nach der DE-A-23 19 895 ist eine Kontrollwaage für Warenstücke bekannt, die aus einer die Warenstücke führenden, angetriebenen Transportbahn besteht, die eine Waagenbrücke in einem für sich beweglichen Bahnabschnitt aufweist. Mit einer solchen Waage läßt sich zwar das Gesamtgewicht eines Warenstückes messen, jedoch nicht die Lage bzw. die räumliche Verteilung des Inhaltes einer Packung ermitteln.

Der im Anspruch 1 angegebenen Erfindung liegt die Aufgabe zugrunde, ein Verfahren zu schaffen, mit dessen Hilfe es möglich ist, fehlende Packungsinhalte sicher zu erkennen.

Die Aufgabe wird dadurch gelöst, daß die Packungen in eine solche Schräglage gebracht werden, daß bei nicht vollständig gefüllter Packung eine Verschiebung des Inhaltes eintreten kann und die dabei auftretenden Gewichtsverteilungen innerhalb der Packung gemessen werden.

Das Verfahren zum Kontrollieren von verschlossenen Packungen auf Vollständigkeit des Inhaltes, der aus mehreren, über das Packungsvolumen verteilten Füllelementen besteht, wobei die Füllelemente nicht fixiert sind, wenn eines oder mehrere der Füllelemente in der Packung fehlen, kann mittels einer Kontrollvorrichtung durchgeführt werden, die dadurch gekennzeichnet ist, daß sie aus einer in Laufrichtung geneigten Fördereinrichtung besteht, die durch eine Auflage, die auf zwei in Abstand zueinander angeordneten Kraftmeßeinrichtungen angeordnet ist, unterstützt ist.

Mit dem Verfahren nach der Erfindung ist es möglich, den Inhalt von verschlossenen Packungen, der aus mehreren über das Packungsvolumen verteilten Füllelementen besteht, auf Vollständigkeit zu kontrollieren. Dabei ist es grundsätzlich unerheblich, ob die einzelnen Füllelemente bezüglich Masse, Gestalt und Größe gleich oder unterschiedlich sind. Besonders vorteilhaft ist das erfindungsgemäße Verfahren zum Kontrollieren von Packungsinhalten auf Vollständigkeit, die aus mehreren über das Packungsvolumen asymmetrisch verteilten Füllelementen unterschiedlicher Masse bestehen.

Die Erfindung wird im folgenden anhand einer schematischen Zeichnung näher erläutert. Die Figur zeigt die Meßvorrichtung in beispielsweiser Ausführung.

Eine in Laufrichtung geneigte Fördereinrichtung (6), z. B. ein endlos über Antriebs- und Führungsrollen (5) umlaufendes Transportband, wird durch eine Auflage (7) unterstützt. Die Auflage (7) ist ebenfalls in Laufrichtung der Fördereinrichtung (6) geneigt und über Kraftübertragungselemente (9) auf Kraftmeßeinrichtungen (10) angeordnet. Unter Neigung in Laufrichtung soll sowohl eine aufwärts als auch eine abwärts gerichtete Neigung der Fördereinrichtung (6) bzw. der Auflage (7) verstanden werden. Die Kraftübertragungselemente (9) können über nahezu reibungsfreie Führungselemente (8) mittels Halterung (11) in ihrer Position gehalten werden. Eine besondere Variante der Vorrichtung (nicht dargestellt) besteht darin, daß die Fördereinrichtung sowohl aufwärts als auch abwärts geneigt ist und in beiden Teilabschnitten durch je eine die Meßeinrichtung enthaltende Auflage unterstützt wird. Am Ende der Meßstrecke kann eine Vorrichtung (3), z. B. eine Ausblasdüse, zum selektiven Auswerfen der Packungen angeordnet sein. Auf beiden Seiten der Auflage (7) können Unterstützungselemente (4) für die Fördereinrichtung (6) angeordnet sein, um ein Durchhängen der Fördereinrichtung im Bereich der Meßstrecke zu vermeiden. Mit (1) soll die Packung angedeutet werden. Durch geeignet angebrachte Lichtschranken (2) oder ähnliches ist dafür zu sorgen, daß die Wägung immer dann vorgenommen wird, wenn die Packung jeweils eine bestimmte Lage in Bezug auf die Auflage (7) erreicht hat. Als Kraftmeßeinrichtungen (10) haben sich elektronische Kraftmeßdosen mit hoher Eigenfrequenz bewährt.

Eine Packung (1), deren Inhalt z. B. aus einer Flasche (12) und einem Dosierlöffel (13) besteht, befindet sich auf einem Transportband (6), das in Laufrichtung um den Winkel iX aufwärts geneigt ist. Der Inhalt (12), (13) der Packung (1) ist durch zusätzliche Hilfsmittel nicht fixiert. Fehlt z. B. der Löffel (13), ist die Flasche (12) in der Packung frei beweglich. Der Neigungswinkel x des Transportbandes wird so gewählt, daß die Flasche (12) in der Packung ihre Lage durch Rutschen oder Rollen ändern kann.

In manchen Fällen kann es zweckmäßig sein, die Packung nach Passieren der Meßstrecke in die entgegengesetzte Schräglage zu bringen, auf einer zweiten Meßstrecke wiederum die Gewichtsverteilung festzustellen und anschließend beide Gewichtsverteilungen miteinander zu vergleichen. Falls der Dosierlöffel verfahrensbedingt auf verschiedenen Seiten der Flasche liegen kann, ist ein solcher Vergleich notwendig. Das durch die Kraftmeßdosen (10) gewonnene elektrische Signal wird in üblicher Weise verarbeitet und bei Erreichen eines für die zu kontrollierenden Packungen spezifischen Grenzwertes eine Vorrichtung (3) zum selektiven Auswerfen von unvollständig gefüllten Packungen angesteuert.

## Patentansprüche

1. Verfahren zum Kontrollieren von verschlossenen Packungen (1) auf Vollständigkeit des Inhaltes, der aus mehreren, über das Packungsvolumen verteilten Füllelementen (12, 13) besteht, wobei die Füllelemente nicht fixiert sind, wenn eines oder mehrere der Füllelemente in der Packung fehlen, dadurch gekennzeichnet, daß die Packungen (1) in eine solche Schräglage gebracht werden, daß bei nicht vollständig gefüllter Packung eine Verschiebung des Inhaltes eintreten kann und die dabei auftretenden Gewichtsverteilungen innerhalb der Packung gemessen werden.

2. Verfahren nach Anspruch 1, dadurch gekennzeichnet, daß nach dem Messen der Gewichtsverteilung entsprechend Anspruch 1 die Packungen in die entgegengesetzte Schräglage gebracht, die dabei auftretende Gewichtsverteilung ebenfalls gemessen und die gemessenen Gewichtsverteilungen verglichen werden.

3. Kontrollvorrichtung zum Durchführen des Verfahrens nach Anspruch 1, dadurch gekennzeichnet, daß sie aus einer in Laufrichtung geneigten Fördereinrichtung (6) besteht, die durch eine Auflage (7), die auf zwei in Abstand zueinander angeordneten Kraftmeßeinrichtungen (10) angeordnet ist, unterstützt ist.

4. Kontrollvorrichtung zur Durchführung des Verfahrens nach Anspruch 2, dadurch gekennzeichnet, daß sie aus einer Fördereinrichtung besteht, die einen ersten aufwärts geneigten und daran anschließend einen zweiten abwärts geneigten Abschnitt aufweist und jeder der beiden Abschnitte durch eine gesonderte, jeweils zwei im Abstand zueinander angeordnete Kraftmeßeinrichtungen enthaltende Auflage unterstützt ist.

5. Kontrollvorrichtung nach den Ansprüchen 3 oder 4, dadurch gekennzeichnet, daß die Kraftmeßeinrichtungen (10) Kraftmeßdosen, vorzugsweise elektronische Kraftmeßdosen sind.

6. Kontrollvorrichtung nach den Ansprüchen 3 oder 4, dadurch gekennzeichnet, daß Lichtschranken (2) vorgesehen sind, die die Messung bei jeweils gleicher Förderlage der Packung (1) in Bezug auf die Kraftmeßeinrichtungen auslösen.

7. Kontrollvorrichtung nach den Ansprüchen 3 oder 4, dadurch gekennzeichnet, daß die Fördereinrichtung ein endlos umlaufendes Transportband (6) aufweist.

8. Kontrollvorrichtung nach den Ansprüchen 3 oder 4, dadurch gekennzeichnet, daß am Ende der Meßstrecke eine durch die Meßvorrichtungen gesteuerte Vorrichtung (3) zum selektiven Auswerfen der Packungen (1) angeordnet ist.

## Claims

1. Process for controlling as to completeness the content of closed packages (1) wherein a plurality of packed articles (12, 13) are distributed over the volume of the package and not fixed therein, which comprises bringing the package (1) in such an inclined position that with one or several articles missing in the package the content is shifted and measuring the distribution of weight in the package.

2. Process as claimed in claim 1, wherein after measuring the distribution of weight as defined in claim 1, the packages are brought in a position of opposite inclination, whereupon the distribution of weight is measured again and the two values obtained are compared with each other.

3. Control device for carrying out the process claimed in claim 1, comprising a conveyor (6) inclined in its running direction, supporting means (7), for said conveyor and two force measuring devices (10), arranged at a distance from each other and in contact with said supporting means.

4. Control device for carrying out the process claimed in claim 2, comprising a conveyor of which a first section is inclined in upward position and a second section is inclined in downward direction adjacent to said first section, supporting means for each of the two sections and force measuring devices contained in said spaced supporting means.

5. Control device as claimed in claim 3 or 4, wherein load cells, preferably electronic load cells, are used as force measuring devices (10).

6. Control device as claimed in claim 3 or 4, comprising light barriers (2), which ensure that the measurement is exactly taken when the package (1) has reached a determined position with respect to the force measuring devices.

7. Control device as claimed in claim 3 or 4, wherein the conveyor is an endless belt.

8. Control device as claimed in claim 3 or 4, wherein at the end of the measuring distance a device (3), actuated by the measuring devices, is arranged for the selective ejection of the packages (1).

## Revendications

1. Procédé pour contrôler le contenu d'emballages fermés (1), contenu composé de plusieurs éléments (12, 13) répartis dans l'emballage sans y être fixés, pour voir s'il en manque un ou plusieurs, procédé caractérisé en ce que les emballages (1) sont mis dans une position inclinée de manière que dans le cas d'un contenu incomplet il puisse se produire un déplacement de celui-ci, et on détermine les répartitions de poids qui en résultent à l'intérieur de l'emballage.

2. Procédé selon la revendication 1, caractérisé en ce que, après avoir déterminé la répartition de poids, on met les emballages dans la position inclinée opposée, on détermine de la même manière la répartition de poids qui en résulte, et on compare les deux répartitions.

3. Dispositif pour l'exécution du procédé selon la revendication 1, caractérisé en ce qu'il comprend un système d'avancement (6) incliné dans sa direction de marche, soutenu par un support (7) disposé sur deux organes (10) de mesure de forces écartés l'un de l'autre.

4. Dispositif pour l'exécution du procédé selon la revendication 2, caractérisé en ce qu'il comprend un système d'avancement dont une première partie est inclinée dans le sens ascendant, à laquelle fait suite une seconde partie inclinée dans le sens descendant, chacune de ces deux parties s'appuyant sur un support séparé qui comprend deux organes de mesure de forces écartés l'un de l'autre.

5. Dispositif selon la revendication 3 ou 4, caractérisé en ce que les organes de mesure de forces (10) sont des capteurs de mesure de forces, de préférence des capteurs électroniques.

6. Dispositif selon l'une quelconque des revendications 3 à 5, caractérisé en ce qu'il comporte des barrières de lumière (2) qui déclenchent la mesure toujours pour une même position d'avancement de l'emballage (1) par rapport aux organes de mesure de forces.

7. Dispositif selon l'une quelconque des revendications 3 à 6, caractérisé en ce que le système d'avancement comprend une bande transporteuse sans fin (6) qui fait un circuit fermé continu.

8. Dispositif selon l'une quelconque des revendications 3 à 7, caractérisé en ce que, à la fin de la zone de mesure, est placé un système (3) pour l'éjection sélective des emballages (1), système qui est commandé par les organes de mesure.
